# EUROPÄISCHE PATENTSCHRIFT

(11) **EP 1 116 849 B1**
(45) Veröffentlichungstag und Bekanntmachung des Hinweises auf die Patenterteilung: **27.07.2011**
(21) Anmeldenummer: 00890347.8
(22) Anmeldetag: 22.11.2000
(51) Int. Cl.: E05F 15/04, B62D 25/12

(54) **Betätigungsanordnung für Schwenkbare Teile an Fahrzeugen**
Driving assembly for swingable parts on vehicles
Système d'actionnement pour pièces pivotantes sur des véhicules

(30) Priorität: 14.01.2000 AT 602000
(43) Veröffentlichungstag der Anmeldung: 18.07.2001
(73) Patentinhaber: Hoerbiger Automotive Komfortsysteme GmbH, 86956 Schongau (DE)
(72) Erfinder: Stolle, Klaus, 86972 Schwabniederhofen (DE); Kladiwa, Wolfgang, 82386 Huglfing (DE); Hollerbach, Anton, 86956 Schongau (DE); Hollberbach, Bernhard, 86989 Steingaden (DE)
(74) Vertreter: Grättinger Möhring von Poschinger Patentanwälte Partnerschaft

(56) Entgegenhaltungen:
- DE-B- 1 291 222
- FR-A- 1 409 555
- US-A- 1 957 697
- US-A- 4 489 640
- US-A- 5 228 239
- US-A- 5 467 596

## Beschreibung

Die Erfindung betrifft eine Betätigungsanordnung für schwenkbare Teile an Fahrzeugen, insbesonders zur Betätigung von Heck-, Kofferraum- oder Verdeckdeckeln oder Verdeckteilen selbst, mit zumindest einem mittelbar oder unmittelbar am schwenkbaren Teil angreifenden Fluidantriebwelcher einen linearen Arbeitszylinder aufweist, dessen Kolbenstange bei ihrem linearen Arbeitshub über ein eine Zahnstange und ein Ritzel umfassendes mechanisches Getriebe eine Drehwelle bewegt, wobei die Drehwelle in der Schwenkachse des schwenkbaren Teiles liegt, mit dem schwenkbaren Teil drehfest verbunden ist und den schwenkbaren Teil zumindest zum Teil auch trägt.

Für die Betätigung von bewegbaren, insbesonders auch von verschwenkbaren Fahrzeugteilen werden herkömmlicherweise Fluidantriebe in Form von Arbeitszylindern eingesetzt, die mit einem Ende an der Karosserie des Fahrzeuges angelenkt und mit dem anderen Ende, meist dem äußeren Ende der Kolbenstange, am zu bewegenden Teil angreifen. Diese Lösung ist für Heck- und Motorraumdeckel, für die Deckel von Verdecken bei Cabriolets, aber auch für die gegeneinander verschwenkbaren Abschnitte der Verdecke selbst, insbesonders bei Hardtops oder ähnlichen Konstruktionen, allgemein üblich. Diese Lösung hat aber einige Nachteile, so etwa, dass aufgrund der Kinematik der verschwenkbaren Teile am Anfang und am Ende von deren Bewegung die größten Kräfte benötigt werden, dieser Anforderung aber aufgrund der möglichen Anordnung der Arbeitszylinder im Bereich der Schwenkachsen nicht Genüge getan werden kann. Aufgrund der Auslenkung ist auch das erzeugte Moment während der Drehbewegung nicht konstant. Überdies können diese Antriebe praktisch nur für Schwenkwinkel kleiner als 180° eingesetzt werden und benötigen relativ viel Einbauraum. Dieser letzte Nachteil wird insbesonders bei Vorsehen einer Abdeckung der gesamten Antriebsanordnung zur Vermeidung von Verletzungen oder Einklemmen von Fremdkörpern besonders deutlich und kommt dabei besonders zum Tragen. Aber auch bei Faltdächern ist im Kopfraum relativ wenig Platz für Betätigungsanordnungen zur Verfügung, so dass mehrfach faltbare Varianten insbesonders mit stabilen und daher schweren Teilen bislang nicht so betätigbar waren, weil die notwendigen starken und gleichzeitig große Schwenkbewegungen bewirkenden Zylinder dort eben nicht eingebaut werden konnten

Die DE 1291222 offenbart eine, insbesondere hydraulisch wirkende, Betätigungsvorrichtung für Ausstellfenster von Kraftfahrzeugen mit einem verschiebbaren Kolben, der unter Zwischenschaltung einer Zahnstange und eines Ritzels auf die Achse des Ausstellfensters einwirkt. Dabei wird die Zahnstange von einem verschiebbaren Schlitten getragen, der unter Fortfall von besonderen Führungsmitteln an Wandungen des Gehäuses der Betätigungsvorrichtung geführt ist.

In der US -A -4 489 640 ist eine Türbetätigungsvorrichtung beschrieben, bei welcher ein mit der Tür verbundener Kraftübertragungsmechanismus über einen Zahnradantrieb betätigt ist, welcher selbst durch einen pneumatischen linearen Arbeitszylinder angetrieben ist. Dazu ist ein Abschnitt der Kolbenstange des Arbeitszylinders als Zahnstange ausgebildet, in welche in innerhalb des Arbeitszylinders liegendes Zahnrad eingreift, das drehfest auf einer Welle angebracht ist, auf welcher außerhalb des Arbeitszylinders das Zahnrad befestigt ist, das mit dem Kraftübertragungsmechanismus zusammenwirkt. Die Tragefunktion für die Tür ist komplett von deren Antrieb entkoppelt. Eine ähnliche Konstruktion ist auch in der US -A -1 957 697 offenbart. Hier wird eine Drehwelle zur weiteren Kopplung mit dem Türbetätigungshebel durch einen Zahnrad-Zahnstange-Mechanismus in Drehung versetzt, bei welchem die Zahnstange zwischen zwei jeweils einfach wirkenden pneumatischen Antrieben eingespannt ist Diese Antriebe sind mit Membranen anstelle von den bei Arbeitszylindern üblichen Kolben ausgestattet.

Es war daher die Aufgabe der vorliegenden Erfindung, eine Betätigungsanordnung der eingangs beschriebenen Art derart auszubilden, die besonders hohen Anforderungen an die Präzision genügt.

Zur Lösung dieser Aufgabe ist die Betätigungsanordnung dadurch gekennzeichnet, dass die Zahnstange in einer Führungsbahn in Längsrichtung geführt ist, wobei die Führungsbahn vorzugsweise in Richtung auf das Ritzel hin verstellbar gelagert ist, vorzugsweise mittels Schrauben. Damit kann das Spiel in der Verzahnung genau eingestellt, wenn nötig minimiert oder gar gänzlich vermieden, werden. Indem die Drehwelle in der Schwenkachse des schwenkbaren Teiles liegt, mit dem schwenkbaren Teil drehfest verbunden ist und den schwenkbaren Teil zumindest zum Teil auch trägt, kann zudem die erfindungsgemäße Betätigungsanordnung zum Ersatz von herkömmlichen Scharnieren eingesetzt und bei kleinem Bauvolumen ein konstantes Moment erzeugt werden und werden im Prinzip beliebige Drehwinkel ermöglicht. Neben dem geringeren Platzbedarf gegenüber üblichen Scharnieren mit Hebelmechanismen kann auch deren oftmals ungünstiger Kraftverlauf vermieden und ein besserer und gleichmäßigerer Bewegungsablauf für den schwenkbaren Teil erreicht werden.

Dennoch kann gemäß einer Ausführungsform der Erfindung selbstverständlich vorgesehen sein, daß die Drehwelle den schwenkbaren Teil über einen mit diesen Teil fest verbundenen Hebel trägt. Dieser Hebel der erfindungsgemäßen Anordnung stellt lediglich eine die Ankopplung des Bauteils erleichternde Verlängerung dar. Bei geringstem Bauvolumen - und daher auch beispielsweise im Kopfbereich von Verdecken - können Schwenkbewegungen des betätigten Fahrzeugteils über einen im wesentlichen beliebigen Winkelbereich vorgenommen werden.

Gemäß einer sehr einfach und betriebssicher gestalteten, bevorzugten Ausführungsform ist dabei die Kolbenstange zumindest an ihrem äußeren Ende in Form einer Zahnstange ausgebildet oder steht mit einer Zahnstange in zug- und druckfester Verbindung, und greift ein Ritzel in die Verzahnung der Zahnstange ein, welches Ritzel drehfest auf der Drehwelle befestigt ist.

Für eine Anordnung der obigen Betätigungsanordnung in einem äußeren Rand- oder Eckbereich des zu bewegenden Bauteils, etwa den am Fahrzeug angelenkten Ecken eines Heck- oder Verdeckdeckels, ist vorteilhafterweise vorgesehen, dass das Ritzel an einem Ende der Drehwelle befestigt und das zweite Ende der Drehwelle mit dem bewegbaren Teil drehfest verbunden ist. Damit ist eine Ankopplung des bewegbaren Teiles aus nur einer Richtung quer zur Längsachse der Betätigungsanordnung und damit deren Einbau in den Seitenbereichen des Fahrzeuges ermöglicht.

Der optimale Schutz der Betätigungsanordnung selbst und damit ein ungehinderter und störungsfreier Betrieb sowie der Schutz von Benutzern vor Verletzungen oder anderen Gegenständen vor Beschädigung durch die Betätigungsanordnung ist gegeben, wenn sich die Kolbenstange, der damit zusammenwirkende Abschnitt der Drehwelle und alle zwischengeschatteten Teile unter einer Abdeckung befinden.

Ein derartiger Schutz durch eine Abdeckung kann in einfacher Weise hergestellt werden, wenn die Abdeckung eine Verlängerung des Gehäuses bzw. Rohres des Arbeitszylinders ist.

Vorteilhafterweise kann die erfindungsgemäße Betätigungsanordnung für die Betätigung von zumindest eines Teiles eines Cabrio-Verdecks verwendet werden, wobei dann der Fluidantrieb das Hauptlager des Verdecks bildet. Damit wird Bauraum eingespart und der Bewegungsablauf des Verdecks kann verbessert werden.

Gemäß einem weiteren Merkmal der Erfindung ist ein Drehsensor vorgesehen und mit der Drehwelle gekoppelt, so dass in einfacher und genauer Weise die Bewegungen des von der Betätigungsanordnung betätigten Bauteils ermittelt und beispielsweise zur Steuerung des Druckmediums oder anderer, vom betätigten Bauteil und dessen Stellung abhängiger Bewegungsabläufe herangezogen werden können.

In der nachfolgenden Beschreibung soll die Erfindung anhand von bevorzugten Ausführungsbeispielen, die in den beigefügten Zeichnungen dargestellt sind, näher erläutert werden.

Dabei zeigt die Fig. 1 eine schematische Darstellung eines erfindungsgemäßen Fluidantriebes in der Anwendung für einen Kofferraumdeckel, Fig. 2 ist eine schematische Darstellung zweier erfindungsgemäßer Fluidantriebe bei einem Cabriodach, Fig. 3 ist eine Draufsicht auf eine spezielle, bevorzugte Ausführungsform für einen erfindungsgemäßen Fluidantrieb mit linearem Arbeitszylinder, Zahnstange und Ritzel, Fig. 4 ist ein Längsschnitt durch den Fluidantrieb der Fig. 3, und Fig. 5 zeigt eine Schnittansicht quer zur Längsachse des Fluidzylinders der Fig. 3 in Höhe der Drehwelle.

In Fig. 1 ist an der Karosserie des Fahrzeuges F zumindest ein Fluidantrieb D befestigt, im gezeigten Beispiel im Bereich des oberen vorderen Endes des hinteren Kotflügels, wobei die Drehwelle W des Fluidantriebes D in der Schwenkachse A des Kofferraumdeckels K liegt und gleichzeitig sein Gewicht mit trägt. Ein den Kofferraumdeckel K unmittelbar tragender und die Kraft des Fluidantriebes D übertragender Hebel H ist mit der Drehwelle W drehfest verbunden. Der Fluidantrieb D ersetzt dabei vorteilhafterweise die herkömmlichen Scharniere, die oftmals eine ungünstige Lagerung haben, und nimmt dabei weniger Platz ein, da das Scharnier vollständig durch den Fluidantrieb ersetzt werden kann. Selbstverständlich kann die erfindungsgemäße Betätigungsanordnung aber auch ohne tragende Funktion zusätzlich zu herkömmlichen Scharnieren od. dgl. eingesetzt werden.

Der erfindungsgemäße Fluidantrieb kann aber auch für die Betätigung eines Cabriodachs verwendet werden, wie die Fig. 2 schematisch zeigt. Dabei ist beispielsweise ein erster Fluidantrieb D1 im Bereich des Kotflügels des Fahrzeuges F an dessen Karosserie als Hauptlager für das Verdeck V1, V2 befestigt und bewegt über seine Drehwelle W1 einen ersten Verdeckteil V1 um dessen Schwenkachse A1, die mit der Achse der Drehwelle W1 zusammenfällt. Ein zweiter Verdeckteil V2, hier das eigentliche Dach des Fahrzeuges, ist um die Schwenkachse A2 am oberen, vorderen Ende des ersten Verdeckteils V1 schwenkbar, wozu vorteilhafterweise aufgrund des geringen Bauvolumens und des konstanten Momentes über des gesamten Winkelbereich der Verschwenkung ein zweiter Fluidantrieb D2 vorgesehen ist. Dessen Drehwelle W2 liegt genau in der Schwenkachse A2 für den zweiten Verdeckteil V2. Bei Cabrios kann in vorteilhafter Weise der Fluidantrieb das Hauptlager des Verdecks und aller damit in Verbindung stehender bewegter Teile bilden, wobei hier die Vorteile der Platzersparnis und des günstigen Momentenverlaufes besonders zum Tragen kommen.

Ein Ausführungsbeispiel für einen erfindungsgemäßen Fluidantrieb D mit einem linearen Fluidmotor ist in den Fig. 3 bis 5 dargestellt und wird nachfolgend erläutert. In einem Zylinderrohr 1 von vorzugsweise kreisförmigem Querschnitt ist in einem mittleren Bereich ein Deckel 2 eines Fluidzylinders ausgebildet. Das Zylinderrohr 1 weist weiters vorteilhafterweise eine Verlängerung 3 auf, die ein an den Deckel 2 anschließendes Gehäuse bildet. Auf der der Verlängerung 3 gegenüberliegenden Seite des Deckelbereiches 2 ist ein Zylinderboden 4 vorgesehen und mit dem Zylinderrohr 1 verbunden, wobei dieser Boden 4 allenfalls auch einstückig mit dem Zylinderrohr 1 ausgeführt sein kann. Über Passagen 5 in Boden 4 und Deckelbereich 2 kann den Arbeitsräumen des Fluidzylinders Druckmedium, vorzugsweise Hydrauliköl, zugeführt oder daraus abgezogen werden. Durch dieses Druckmedium wird der Kolben 6 innerhalb des Zylinderrohres 1 axial verschoben und damit auch die mit dem Kolben 6 fest verbundene Kolbenstange 7, welche abgedichtet durch den Deckelbereich 2 hindurchgeführt ist und in das durch die Verlängerung 3 gebildete Gehäuse ragt.

Diese Verlängerung 3 ist gleichzeitig eine Führung oder beinhaltet eine Führungsbahn 8 für eine Zahnstange 9, welche mit der Kolbenstange 7 zug- und druckfest verbunden ist, beispielsweise über eine lösbare Verbindung 10 in Form eines tellerförmigen Endes der Kolbenstange 7, das in einer Nut mit schmalem Schlitz in der Zahnstange 9 quer zur Längsrichtung verschiebbar gehalten ist. Auch Verspannungen zwischen diesen beiden Teilen werden derart vermieden.

Die Zähne 11 der Zahnstange 9 sind im Eingriff mit Zähnen 12 eines Ritzels 13, das drehfest auf der Drehwelle W befestigt ist. Die Drehwelle W ist in zwei laschenartigen Teilen 14 der Verlängerung 3 drehbar und quer zur Längsachse des Zylinderrohres 1 und damit auch der Kolbenstange 7 gelagert und weist an ihrem äußeren Ende vorzugsweise ein Verzahnung 15 auf, so dass ein Hebel H in einfacher Weise drehfest mit der Drehwelle W verbunden werden kann. Die drehfeste Verbindung könnte aber auch auf jede andere form- und/oder kraftschlüssige Weise hergestellt werden.

Ein weiterer Vorteil des Fluidantriebes ist - in jedem Anwendungsfall - die einfache Verbindung mit einem Drehsensor 21, der zur Steuerung und Überwachung der Bewegung der verschwenkbaren Teile am Fahrzeug mit der Steuerelektronik der Betätigungsanordnung verbunden sein kann. Dieser Drehsensor 21 ist, wie in Fig. 3 dargestellt, direkt mit der Drehwelle W oder mit der Abtriebswelle jedes beliebigen Fluidmotors gekoppelt bzw. auf wirkt mit diesen Teilen zusammen.

In der Querschnittsansicht der Fig. 5 ist ein mit der Drehwelle W gekoppelter Hebel H zu erkennen, ebenso wie die drehbare Lagerung in den laschenartigen Teilen 14. Weiters ist die Führungsbahn 8 zu erkennen, die einen zur Zahnstange 9 hin offenen trapezförmigen Querschnitt aufweist und mit der trapezförmigen Unterseite der Zahnstange 9 zusammenwirkt, um ein Verdrehen oder Verkanten der Zahnstange sicher zu verhindern und die Zahnstange 7 in Eingriff mit dem Ritzel 13 zu halten. Die Führungsbahn 8 ist aus der Verlängerung 3 herausziehbar, wodurch die Zahnstange 9 abgesenkt, derart die lösbare Verbindung 10 gelöst und die Zahnstange 9 von der Kolbenstange 7 getrennt werden kann. Im Betrieb wird die Führungsbahn 8 in der Verlängerung 3 durch mehrere Wurmschrauben 16 gehalten und fixiert. Mittels der Schrauben 16 kann die Führungsbahn 8 auch in einer durch die Längsachse der Schrauben 16 - und auch die Lagerung der Führungsbahn 8 - vorgegebenen Richtung verstellt werden. Damit kann das Spiel zwischen Führungsbahn 8 und Ritzel 13 genau eingestellt und vorteilhafterweise minimiert werden.

Selbstverständlich kann die Führungsbahn für die Zahnstange 9 auch von der Innenseite der Verlängerung 3 selbst oder von einer einsetzbaren Führung zusammen mit einem Teil der inneren Oberfläche der Verlängerung 3 gebildet werden. Auch die Querschnitts- und Zahnform von Zahnstange 9 und/oder Ritzel 13 kann den jeweiligen Anforderungen entsprechend abgewandelt werden. Auch andere mechanische Übersetzungen zwischen Zahnstange 7 und Drehwelle W sind möglich, so beispielsweise Schneckengetriebe oder Kegelradgetriebe, welche speziell dann von Vorteil sind, wenn die Drehwelle W nicht genau senkrecht auf die Längsachse des Fluidzylinders stehen soll, sondern Winkel ungleich 90° oder Versetzungen zwischen Kolbenstange 7 und Drehwelle W erforderlich sind.

Neben den oben beschriebenen und in den Zeichnungen dargestellten Varianten können prinzipiell auch andere Arten von Fluidmotoren eingesetzt werden, beispielsweise linear wirkende Schubkolbenmotoren, auch ohne Kolbenstange, sondern auf einen Hebel einwirkend, der die Umsetzung in eine Drehbewegung einer mit diesem Hebel drehfest verbundenen Welle umsetzt. Die Abtriebswellen der Fluidmotoren können über die Schnecken- oder Kegelradgetriebe und/oder über Unter- bzw. Übersetzungsgetriebe, vorzugsweise auf mechanischer Basis, mit der Drehwelle (W) für den schwenkbaren Teil (V) verbunden sein, sie können aber auch direkt diese Drehwelle (W) darstellen.

An der Drehwelle W kann selbstverständlich nicht nur ein Fluidantrieb angreifen, sondern es können mehrere parallele Antriebe vorgesehen sein, um beispielsweise größere Momente erzeugen zu können. So können beispielsweise zwei lineare Antriebe über separate Getriebe auf die Drehwelle einwirken oder auch am gleichen Getriebe zur Erhöhung des erzeugten Moments angreifen. Als weiteres Beispiel wäre es denkbar, dass an einem Ritzel 13 eine Drehwelle W auf einander gegenüber liegenden Seiten Zahnstangen 9 vorgesehen sind, vorzugsweise parallel zueinander, die jeweils von der Kolbenstange 7 je eines linearen Arbeitszylinders, die ebenfalls vorzugsweise parallel zueinander liegen, bewegt werden.

## Patentansprüche

1. Betätigungsanordnung für schwenkbare Teile an Fahrzeugen, insbesonders zur Betätigung von Heck-, Kofferraum- oder Verdeckdeckeln oder Verdeckteilen selbst, mit zumindest einem mittelbar oder unmittelbar am schwenkbaren Teil angreifenden Fluidantrieb, welcher einen linearen Arbeitszylinder (1 -7) aufweist, dessen Kolbenstange (7) bei ihrem linearen Arbeitshub über ein eine Zahnstange und ein Ritzel umfassendes mechanisches Getriebe (9, 13) eine Drehwelle (W) bewegt, wobei die Drehwelle (W) in der Schwenkachse (A) des schwenkbaren Teiles (V) liegt, mit dem schwenkbaren Teil (V) drehfest verbunden ist und den schwenkbaren Teil (K, V) zumindest zum Teil auch trägt, **dadurch gekennzeichnet, dass** die Zahnstange (9) in einer Führungsbahn (8) in Längsrichtung geführt ist, wobei die Führungsbahn (8) vorzugsweise in Richtung auf das Ritzel (13) hin verstellbar gelagert ist, vorzugsweise mittels Schrauben (16).

2. Betätigungsanordnung nach Anspruch 1, **dadurch gekennzeichnet, daß** die Drehwelle (W) den schwenkbaren Teil (K, V) über einen mit diesen Teil (K, V) fest verbundenen Hebel (H) trägt.

3. Betätigungsanordnung nach Anspruch 1 oder 2, **dadurch gekennzeichnet, dass** die Kolbenstange (7) zumindest an ihrem äußeren Ende in Form der Zahnstange (9) ausgebildet ist oder mit der Zahnstange in zug- und druckfester Verbindung steht, und dass das Ritzel (13) in die Verzahnung der Zahnstange eingreift, welches Ritzel drehfest auf der Drehwelle (W) befestigt ist.

4. Betätigungsanordnung nach Anspruch 3, **dadurch gekennzeichnet, dass** das Ritzel (W) an einem Ende der Drehwelle (W) befestigt und das zweite Ende der Drehwelle mit dem bewegbaren Teil (V) drehfest verbunden ist.

5. Betätigungsanordnung nach einem der Ansprüche 1 bis 4, **dadurch gekennzeichnet, dass** das Ende der Kolbenstange (7) an der Zahnstange (9) quer zur Längsachse verschiebbar gehalten ist, wodurch Verspannungen zwischen den Teilen vermieden werden.

6. Betätigungsanordnung nach einem der Ansprüche 3 bis 5, **dadurch gekennzeichnet, dass** sich die Kolbenstange (7), der damit zusammenwirkende Abschnitt der Drehwelle (W) und alle zwischengeschalteten Teile unter einer Abdeckung befinden.

7. Betätigungsanordnung nach Anspruch 6, **dadurch gekennzeichnet, dass** die Abdeckung eine Verlängerung (3) des Gehäuses bzw. Rohres (1) des Arbeitszylinders ist.

8. Betätigungsanordnung nach einem der Ansprüche 1 bis 7 für die Betätigung von zumindest eines Teiles eines Cabrio-Verdecks, **dadurch gekennzeichnet, dass** der Fluidantrieb (D) das Hauptlager des Verdecks bildet.

9. Betätigungsanordnung nach einem der Ansprüche 1 bis 8, **dadurch gekennzeichnet, dass** ein Drehsensor (21) vorgesehen und mit der Drehwelle (W) gekoppelt ist.

## Claims

1. An actuating arrangement for swivellable parts on vehicles, in particular for the actuation of rear lids, boot lids or covers for convertible tops or convertible top parts themselves, with at least one fluid drive engaging indirectly or directly on the swivellable part, which fluid drive has a linear working cylinder (1-7), the piston rod (7) of which on its linear working stroke moves a rotation shaft (W) via a mechanical gear (9, 13) comprising a rack and a pinion, wherein the rotation shaft (W) lies in the swivel axis (A) of the swivellable part (V), is connected with the swivellable part (V) in a torque-proof manner, and also at least partially carries the swivellable part (K, V), **characterized in that** the rack (9) is guided in longitudinal direction in a guide track (8), wherein the guide track (8) is preferably mounted so as to be adjustable in the direction towards the pinion (13), preferably by means of screws (16).

2. The actuating arrangement according to Claim 1, **characterized in that** the rotation shaft (W) carries the swivellable part (K, V) via a lever (H) which is securely connected with this part (K, V).

3. The actuating arrangement according to Claim 1 or 2, **characterized in that** the piston rod (7) is constructed at least at its outer end in the form of the rack (9) or is in traction- and pressure-resistant connection with the rack, and that the pinion (13) engages into the toothing of the rack, which pinion is fastened in a torque-proof manner on the rotation shaft (W).

4. The actuating arrangement according to Claim 3, **characterized in that** the pinion (W) is fastened on one end of the rotation shaft (W), and the second end of the rotation shaft is connected in a torque-proof manner with the movable part (V).

5. The actuating arrangement according to one of Claims 1 to 4, **characterized in that** the end of the piston rod (7) is held on the rack (9) displaceably transversely to the longitudinal axis, whereby tensions between the parts are prevented.

6. The actuating arrangement according to one of Claims 3 to 5, **characterized in that** the piston rod (7), the section of the rotation shaft (W) cooperating therewith, and all interposed parts are situated under a cover.

7. The actuating arrangement according to Claim 6, **characterized in that** the cover is an extension (3) of the housing or of the tube (1) of the working cylinder.

8. The actuating arrangement according to one of Claims 1 to 7 for the actuation of at least one part of a cabriolet top, **characterized in that** the fluid drive (D) forms the main bearing of the top.

9. The actuating arrangement according to one of Claims 1 to 8, **characterized in that** a rotation sensor (21) is provided and is coupled with the rotation shaft (W).

## Revendications

1. Système d'actionnement pour des parties basculantes sur des véhicules, en particulier pour l'actionnement de capots arrière, de couvercles de coffre à bagages ou de capots de capotes ou parties de capote même, comprenant au moins un entraînement fluidique s'appliquant indirectement ou directement sur la partie pivotante, lequel présente un cylindre de travail (1-7) linéaire, dont la tige de piston (7) déplace un arbre de rotation (W) lors de sa course de travail linéaire au moyen d'un engrenage (9, 13) mécanique comprenant une crémaillère et un pignon, l'arbre de rotation (W) se situant dans l'axe de pivotement (A) de la partie pivotante (V), est relié de façon solidaire en rotation à la partie (V) basculante et porte au moins en partie également la partie (K, V) basculante, **caractérisé en ce que** la crémaillère (9) est guidée dans une glissière de guidage (8) dans le sens longitudinal, la glissière de guidage (8) étant montée de manière à pouvoir être déplacée de préférence en direction du pignon (13), de préférence au moyen de vis (16).

2. Système d'actionnement selon la revendication 1, **caractérisé en ce que** l'arbre de rotation (W) porte la partie (K, V) basculante au moyen d'un levier (H) reliée fixement à cette partie (K, V).

3. Système d'actionnement selon la revendication 1 ou 2, **caractérisé en ce que** la tige de piston (7) est conçue au moins sur son extrémité extérieure sous forme de la crémaillère (9) ou est en liaison résistante à la traction et à la pression avec la crémaillère de la crémaillère, et **en ce que** le pignon (13) s'engage dans la denture de la crémaillère, lequel pignon est fixé de façon solidaire en rotation sur l'arbre de rotation (W).

4. Système d'actionnement selon la revendication 3, **caractérisé en ce que** le pignon (W) est fixé sur une extrémité de l'arbre de rotation (W) et la seconde extrémité de l'arbre de rotation est reliée de façon solidaire en rotation à la partie (V) mobile.

5. Système d'actionnement selon l'une quelconque des revendications 1 à 4, **caractérisé en ce que** l'extrémité de la tige de piston (7) est maintenue sur la crémaillère (9) de manière à pouvoir coulisser transversalement à l'axe longitudinal, ce qui permet d'éviter des déformations entre les parties.

6. Système d'actionnement selon l'une quelconque des revendications 3 à 5, **caractérisé en ce que** la tige de piston (7), la partie, coopérant avec la tige, de l'arbre de rotation (W) et toutes les parties intercalées se trouvent sous un recouvrement.

7. Système d'actionnement selon la revendication 6, **caractérisé en ce que** le recouvrement est un prolongement (3) du boîtier ou du tuyau (1) du cylindre de travail.

8. Système d'actionnement selon l'une quelconque des revendications 1 à 7 pour l'actionnement d'au moins une partie d'une capote de cabriolet, **caractérisé en ce que** l'entrainement fluidique (D) forme le palier principal de la capote.

9. Système d'actionnement selon l'une quelconque des revendications 1 à 8, **caractérisé en ce qu'**un capteur de rotation (21) est prévu et est couplé avec l'arbre de rotation (W).
